# FASCICULE DE BREVET EUROPEEN

(11) **EP 3 953 056 B1**
(45) Date de publication et mention de la délivrance du brevet: **17.07.2024**
(21) Numéro de dépôt: 20729122.0
(22) Date de dépôt: 10.04.2020
(51) Int. Cl.: B05B 11/10

(54) **DISTRIBUTEUR DE PRODUIT FLUIDE**
FLÜSSIGPRODUKTSPENDER
FLUID PRODUCT DISPENSER

(30) Priorité: 11.04.2019 FR 1903873
(43) Date de publication de la demande: 16.02.2022
(73) Titulaire: APTAR France SAS, 27110 Le Neubourg (FR)
(72) Inventeur: JOURDIN, Gilles, 27170 COMBON (FR)
(74) Mandataire: CAPRI
(86) Numéro de dépôt international: PCT/FR2020/000114
(87) Numéro de publication internationale: WO 2020/208321

(56) Documents cités:
- WO-A1-01/85572

## Description

La présente invention concerne un distributeur de produit fluide comprenant un réservoir de produit fluide pourvu d'un col fileté extérieurement et définissant intérieurement une ouverture communiquant avec l'intérieur du réservoir. Le distributeur comprend en outre une tête de distribution montée sur le col du réservoir, la tête comprenant un organe de distribution telle qu'une pompe ou une valve, un poussoir pour actionner l'organe de distribution et un organe de fixation en prise à la fois avec le col fileté du réservoir et l'organe de distribution. De tels distributeurs sont fréquemment utilisés dans les domaines de la parfumerie, de la cosmétique ou encore de la pharmacie.

En général, l'organe de fixation comprend une jupe rigide formant intérieurement un ou plusieurs filets destinés à coopérer avec le col fileté du réservoir. Pour mettre en place la tête de distribution sur le réservoir, il suffit de visser l'organe de fixation à jupe filetée sur le col fileté du réservoir. En général, l'organe de fixation comprend un plateau annulaire rigide qui comprime le joint de col sur le bord supérieur annulaire du col. La position finale de l'organe de fixation est déterminée par l'écrasement du joint de col, qui permet de garantir l'étanchéité du distributeur. Cette position finale correspond à une certaine valeur de couple de vissage et à une position axiale unique de la jupe.

En général, le col s'étend à partir d'un épaulement. Avec ces organes de fixation à visser, il n'est pas possible de créer un contact entre le bord inférieur de la jupe et l'épaulement du col. En effet, il est pratiquement impossible de concilier à la fois la valeur de couple de vissage requis et le contact sur l'épaulement. Soit le couple de vissage est atteint, mais il n'y a pas de contact, soit il y a contact, mais le couple de vissage n'est pas atteint. Bref, les deux buts ne peuvent pas être atteints cumulativement en pratique.

Plus généralement, il peut être opportun de bénéficier d'une plage axiale plus étendue pour la position finale de vissage de la jupe. Il serait avantageux que la valeur de couple de vissage ne soit pas déterminée par une valeur limite de compression du joint de col. En effet, la machine qui visse les jupes sur les cols est réglée pour effectuer une valeur de rotation précise. Si cette valeur de rotation ne permet pas d'écraser suffisamment le joint de col, il y a un risque de fuite et/ou de dévissage accidentel. Au contraire, si cette valeur de rotation écrase trop le joint de col, il y a un risque de cassure du col. Une plage étendue de rotation, respectivement de hauteur axiale de la jupe, permettrait d'éliminer tous les risques liés à un « survissage » ou à un « sous-vissage ». Ceci n'est pas possible avec les organes de fixation classiques à visser.

La présente invention a pour but de remédier aux inconvénients précités de l'art antérieur en définissant un distributeur de produit fluide dont l'organe de fixation est suffisamment vissé sur une plage axiale étendue lorsqu'il vient en butée axiale sur l'épaulement du col.

Pour ce faire, la présente invention propose un distributeur de produit fluide comprenant :
- un réservoir de produit fluide pourvu d'un col fileté extérieurement et définissant intérieurement une ouverture communiquant avec l'intérieur du réservoir, le col formant au moins un filet hélicoïdal et un bord supérieur annulaire,
- une tête de distribution montée sur le col du réservoir, la tête comprenant un organe de distribution, tel qu'une pompe ou une valve, un poussoir pour actionner l'organe de distribution et un organe de fixation en prise à la fois avec le col fileté du réservoir et l'organe de distribution, l'organe de fixation comprenant une jupe formant un filetage interne qui vient en prise avec le filet du col, la jupe s'étendant vers le bas à partir de la périphérie externe d'un plateau annulaire qui vient en appui sur le bord supérieur annulaire, avec un joint éventuellement interposé, le plateau annulaire étant déformable, de sorte que la jupe peut se déplacer axialement par rapport au col, alors que le plateau annulaire est déjà en appui du bord supérieur annulaire.

Le plateau annulaire peut pivoter, se plier, se déplier, s'arquer, fléchir, s'aplatir, se comprimer, etc., de manière conférer à la jupe un certain degré de liberté en déplacement axial, notamment par rapport à la périphérie radialement interne du plateau, qui est en général reliée à un logement de réception de la pompe ou valve.

Grâce à ce déplacement axial de la jupe, son bord inférieur peut venir en contact de l'épaulement du réservoir en jouant sur la déformation du plateau annulaire, alors que le couple de vissage requis est déjà atteint. La déformation élastique du plateau vient se rajouter la celle du joint de col, augmentant ainsi considérablement la plage de hauteur axiale, dans laquelle le couple de vissage final est suffisant. Le seuil de déformabilité élastique du plateau peut être déterminée pour correspondre environ ou exactement au couple de vissage requis.

Selon une caractéristique avantageuse, le plateau annulaire définit une zone de contact annulaire intérieure sensiblement fixe qui vient en premier en contact du bord supérieur annulaire et une zone de raccordement annulaire extérieure mobile qui est initialement hors de contact du bord supérieur annulaire et qui se raccorde à la jupe, de sorte que cette dernière est déplaçable axialement par rapport au col par déplacement de la zone de raccordement annulaire extérieure mobile vers le bord supérieur annulaire.

On peut ainsi dire que la zone de raccordement se déplace axialement par rapport à la zone de contact. Selon un mode de réalisation, le plateau annulaire peut être globalement incliné vers l'intérieur et vers le bas.

Selon un autre aspect de l'invention, le filetage interne peut être formé par plusieurs bossages, au moins certains de ces bossages venant en contact appuyé avec le filet du col, de manière à se déformer contre le filet. Avantageusement, chaque bossage comprend deux flancs latéraux sensiblement triangulaires et deux rampes inclinées opposées qui se rejoignent au niveau d'un apex qui pointe radialement vers l'intérieur.

Dans le document WO2009/150351A1, la jupe forme des bossages qui ont une forme de trapèze, avec deux flancs latéraux et deux rampes inclinées opposées qui rejoignent un chant plat vertical. L'invention propose de supprimer ce chant plat vertical, car il empêche le revissage de l'organe de fixation. Empiriquement, on a constaté que les empreintes générées par le filet du col sont majoritairement formées au niveau de ce chant plat vertical, du fait qu'il s'étend perpendiculairement à la force exercée par le filet du col. Les empreintes sont à la fois profondes et enveloppantes. Au niveau des rampes inclinées, les empreintes sont moins marquées, car elles s'étendent transversalement, et non pas perpendiculairement.

Ainsi, la suppression de ce chant plat vertical permet :
- de limiter le contact de chaque bossage sur un seul flanc du filet de col,
- de réduire le couple de dévissage,
- d'attaquer le filet de col avec l'apex des bossages lors du revissage, et
- de réduire le couple de vissage.

Les avantages sont multiples et concernent le montage et le dévissage, mais surtout le revissage.

Avantageusement, la jupe pourvue de bossages triangulaires peut être fendue, de manière à former des pattes séparées par des fentes verticales, mais de préférence la jupe est continue sur toute sa périphérie. Une jupe continue permet aussi de se passer d'une frette pour appuyer la jupe contre le filet du col. Avec une jupe continue, la poussée de la jupe contre le filet du col peut être uniquement exercée par la jupe.

Selon une caractéristique intéressante, la jupe peut comprendre une section haute et une section basse de guidage, cette section basse de guidage s'étendant en-dessous du filetage interne (ou bossages). Avantageusement, la section basse de guidage présente un diamètre interne supérieur à celui de la section haute. Cette section basse de guidage facilite le positionnement de la jupe autour du col, avant l'opération de vissage. Cette section basse de guidage joue également une fonction de prolongateur ou extension permettant de prolonger ou d'étendre la jupe pour qu'elle puisse venir en contact de l'épaulement du col. Cette section basse de guidage facilite également le positionnement de la jupe autour du col, avant l'opération de revissage. Une butée franche de la jupe sur le bord supérieur du col est ainsi évitée.

Dans certains cas, l'organe de fixation peut comprendre une frette engagée autour de la jupe, cette frette venant en contact de l'épaulement du réservoir.

Selon une autre caractéristique intéressante de l'invention, le seuil de déformabilité élastique du plateau annulaire peut environ correspondre au couple de vissage final déterminé, de sorte que le plateau annulaire se déforme dès que le couple de vissage final déterminé est atteint. La jupe se déplace ainsi grâce à la déformation du plateau annulaire sans excéder (ou très peu) le couple de vissage final déterminé. En fin de revissage, le bord inférieur de la jupe et/ou de la frette peut venir en butée sur l'épaulement du col, assurant ainsi une parfaite stabilité à l'organe de fixation, et ceci, sans risque d'abîmer les bossages en prise avec le ou les filet(s).

Selon un autre aspect de l'invention, le filetage interne de la jupe peut être formé par plusieurs bossages, au moins certains de ces bossages venant en contact appuyé avec le filet du col, de manière à se déformer contre le filet, la jupe étant dévissé/dévissable du col, puis à nouveau revissée sur le col avec le bord inférieur de la jupe venant en contact direct ou indirect (par la frette) d'un épaulement du réservoir en jouant sur la déformation du plateau annulaire, avec un couple de vissage final déterminé, qui assure une bonne étanchéité sans risquer d'endommager la jupe ou le col. Avantageusement, le seuil de déformabilité élastique du plateau annulaire peut environ correspondre au couple de vissage final déterminé, de sorte que le plateau annulaire se déforme dès que le couple de vissage final déterminé est atteint.

L'esprit de la présente invention repose sur le fait de conférer une capacité de déformation au plateau de l'organe de fixation, afin de décorréler la position axiale finale de la jupe et le couple de vissage nécessaire pour garantir l'étanchéité du distributeur. On étend ainsi la plage de hauteur ou positionnement axiale (de la jupe), dans laquelle le couple de vissage est suffisant. Cette décorélation permet à la jupe (ou à la frette) de venir en contact de l'épaulement du col, sans excéder le couple de vissage final requis. Ce contact annulaire avec l'épaulement du col permet de stabiliser l'organe de fixation sur le col sans endommager la jupe.

L'invention sera maintenant plus amplement décrite en référence aux dessins joints, donnant à titre d'exemple non limitatif, plusieurs modes de réalisation de l'invention.

Sur les figures :
La figure 1 est une vue en section transversale verticale à travers une tête de distribution en cours de vissage sur un col fileté,
La figure 2 est une vue similaire à celle de la figure 1 dans la position finale de vissage,
Les figures 3a à 3d sont des vues en section transversale verticale très fortement agrandies illustrant quatre variantes de réalisation du mode de réalisation des figures 1 et 2,
La figure 4 est une vue en section transversale verticale à travers une autre tête de distribution prête à être montée sur un col fileté,
La figure 5 est une vue en perspective du col de la figure 4,
La figure 6 est une vue similaire à celle de la figure 4 en position finale de montage,
La figure 7 représente une variante de réalisation pour l'organe de fixation du mode de réalisation des figures 4 et 6, et
Les figures 8a à 8c sont des représentations très fortement agrandies pour des bossages susceptibles d'être mis en oeuvre dans les modes de réalisation des figures 4, 6 et 7.

On se référera tout d'abord aux figures 1 et 2 qui illustrent un mode de réalisation dans lequel l'organe de fixation R1 de la pompe P sur le col C du réservoir R comprend un plateau déformable 15.

Plus précisément, la tête de distribution des figures 1 et 2 comprend un organe de distribution P, qui peut être une pompe ou une valve. Cet organe de distribution P comprend un corps P1 formant une collerette saillante P2, ainsi qu'une tige d'actionnement P3 qui coulisse axialement en va et vient à l'intérieur du corps P1. L'organe de distribution P est associé à un bouton poussoir B qui forme un orifice de distribution B1. Pour la fixation de l'organe de distribution P sur un col fileté C du réservoir R, on utilise un organe ou bague de fixation R1 qui comprend une jupe 11 qui est pourvue intérieurement d'un filetage interne 12. La jupe 12 définit un bord inférieur annulaire 13 et est reliée à son extrémité supérieure à un plateau 15 qui se prolonge pour former un logement de réception 14 pour le corps P1 de l'organe de distribution P. Le plateau 15 est positionné au-dessus de la collerette P2. Optionnellement, la tête de distribution peut comprendre une frette d'habillage F qui est engagée autour de la jupe 12 de manière à la masquer.

Le col C du réservoir R forme un ou plusieurs filet(s) T, dont le pas correspond au filetage interne 12 de la jupe 11. Ainsi, la tête de distribution peut être vissée sur le col C en imbriquant le filetage interne 12 et les filets T.

La tête de distribution comprend également un joint de col G qui est disposé sur le bord annulaire supérieur C1 du col C et en dessous de la collerette saillante P2 du corps P1. Ainsi, ce joint de col G est destiné à être écrasé ou comprimé entre le bord supérieur C1 et la collerette P2, qui est sollicité par le plateau, lors du vissage de l'organe de fixation R1 sur le col fileté C.

Il s'agit là d'une conception tout à fait classique pour un distributeur de produit fluide dans le domaine de la parfumerie, de la cosmétique ou encore de la pharmacie.

Selon l'invention, le plateau 15 qui relie la jupe 11 au logement de réception 14 est déformable, de sorte que la jupe 12 peut se déplacer axialement par rapport au logement de réception 14 lors du vissage de l'organe de fixation R1 sur le col fileté C. De manière très générale, le plateau déformable 15 comprend une zone de contact annulaire intérieure sensiblement fixe 151 et une zone de raccordement annulaire extérieure mobile 152 qui se raccordent à la jupe 11. La zone intérieure fixe 151 est reliée directement au logement de réception 14. En se référant à la figure 1, on peut voir que le plateau 15 présente une inclinaison vers le haut et vers l'extérieur, de sorte que la zone intérieure fixe 151 vient en contact avec la collerette P2, alors que la zone extérieure mobile 152 en est décollée. En continuant à visser l'organe de fixation R1 sur le col fileté C à partir de la position représentée sur la figure 1, le joint de col G va être comprimé, du fait que la zone intérieure fixe 151 appuie sur la collerette P2. Simultanément ou postérieurement, le plateau 15 va se déformer de manière à ramener la zone extérieure mobile 152 vers le plateau P2. Ceci est représenté sur la figure 2. On peut voir que le plateau 15 est pratiquement horizontal, de sorte que la zone de contact avec la collerette P2 s'est étendue radialement vers l'extérieur. Cette position correspond à la position finale de vissage, dans laquelle le joint de col G est suffisamment comprimé pour assurer l'étanchéité du distributeur.

On peut également remarquer que le bord inférieur 13 de la jupe 11 est en contact de l'épaulement S du réservoir R à partir duquel s'étend le col fileté C. On peut aussi remarquer que la frette d'habillage F peut également venir en contact de l'épaulement S. A vrai, la jupe et /ou la frette peut/peuvent venir en contact de l'épaulement en position finale de vissage, dans laquelle le couple de vissage est optimal. Le seuil de déformabilité élastique du plateau peut être déterminée pour correspondre environ ou exactement au couple de vissage final requis.

Grâce au plateau déformable 15, la jupe filetée 11 peut être vissée sur le col fileté C sans comprimer excessivement le joint de col G, étant donné que le déplacement axial de la jupe 11 vers le bas a été encaissé par la déformation du plateau 15. La jupe 11 peut même être vissée jusqu'à venir en contact de l'épaulement S, ce qui permet de faire supporter une partie des forces par l'épaulement S. De plus, l'organe de fixation R1 est bien plus stable sur le col C, puisqu'il repose sur toute la périphérie de la jupe 11 sur l'épaulement S. Par conséquent, le plateau déformable 15 procure de multiples avantages, à savoir le contrôle de la compression du joint de col G, le positionnement axial de la jupe filetée 11, l'aspect esthétique en amenant l'organe de fixation R1 en butée sur l'épaulement S, en terme de reprise de force du fait du contact de la jupe 11 sur l'épaulement S, en terme de stabilité de l'organe de fixation R sur le col C.

Le plateau déformable 15 des figures 1 et 2 est basé sur un principe de pivotement de la zone extérieure 152 par rapport à la zone intérieure 151. D'une position initiale inclinée vers le haut, le plateau est ramené dans une position finale sensiblement plane. Les figures 3a à 3d montrent des variantes de réalisation pour le plateau déformable 15.

Sur la figure 3a, l'organe de fixation R2 comprend un plateau déformable 25 qui comprend une zone intérieure fixe 251 relativement étendue radialement vers l'extérieur qui se raccorde à une zone extérieure mobile 252 par un pont d'épaisseur réduite 253. Ainsi, la zone extérieure de raccordement 252 peut être déplacée vers le bas par rapport à la zone intérieure fixe 251 par déformation du pont 253.

La figure 3b montre un organe de fixation R3 comprenant un plateau déformable 35 qui comprend une zone intérieure fixe 351 qui est reliée à une zone extérieure mobile 252 par une section de jonction en forme de V inversé 353. La zone extérieure mobile 252 peut ainsi être déplacée axialement vers le bas par rapport à la zone intérieure fixe 351 en déformant ou dépliant cette jonction en V inversé 353.

La figure 3c montre un organe de fixation R4 comprenant un plateau déformable 45 comprenant une zone intérieure fixe 451 reliée à une zone extérieure mobile 452 par une section de liaison 453 qui est orientée vers l'extérieur et vers le haut.

La figure 3d montre un organe de fixation R5 dans lequel la zone intérieure fixe 551 est séparée de la zone extérieure mobile 552 par un retour G1 du joint de col G'. En d'autres termes, une extension du joint de col est ramenée entre la zone intérieure fixe 551 et la zone extérieure mobile 552.

Quel que soit le mode de réalisation pour le plateau déformable, il permet de faire varier la position finale axiale de la jupe 11 par rapport à la partie de l'organe de fixation R1 qui est fixe par rapport au col.

On se référera maintenant aux figures 4 à 6 pour décrire un autre mode de réalisation, dans lequel l'organe de fixation R6 comprend un plateau déformable 15 et une jupe 61 dont le filetage interne se présente sous la forme de bossages 62.

L'organe de distribution P peut être identique à celui du premier mode de réalisation des figures 1 et 2. Le corps P1 comprend toutefois une collerette saillante P2' qui est en prise encliquetée à l'intérieur d'un logement de réception 64 formé par l'organe de fixation R6. Le plateau déformable 15 peut être identique à celui du premier mode de réalisation, c'est-à-dire avec une inclinaison initiale vers l'extérieur et vers le haut. La jupe 61 forme plusieurs bossages internes 62, avantageusement au nombre de trois à dix, et de préférence au nombre de six. Les bossages 62 peuvent s'étendre sur un cercle, c'est-à-dire à la même hauteur axiale ou au contraire présenter des hauteurs axiales différentes.

La tête de distribution de ce mode de réalisation comprend également une frette d'habillage F qui est engagée autour de la jupe 61. Sur la figure 4, la frette d'habillage F n'est que partiellement engagée autour de la jupe 61, en laissant les bossages 62 encore libres.

Comme on peut le voir sur les figures 4 et 6, les bossages 62 présentent une forme triangulaire en section transversale verticale. Chaque bossage comprend une rampe supérieure inclinée 621 et une rampe extérieure inclinée 622 se rejoignant au niveau d'un sommet ou apex 623, comme visible sur la figure 6.

Le réservoir de produit fluide R forme un épaulement S à partir duquel fait saillie un col C pourvu de deux filets de vis T, comme on peut plus clairement le voir sur la figure 5. Chaque filet de vis T s'étend sensiblement sur la moitié du tour du col C. Par conséquent, le col C comprend deux entames de filets T à proximité de son bord annulaire supérieur C1, délimitant une ouverture O donnant accès à l'intérieur du réservoir.

Selon l'invention, la jupe 61 est engagée autour du col fileté C selon un mouvement de translation axiale pure, sans rotation. Les bossages 61 sont ainsi contraints de passer en force sur les filets T jusqu'à atteindre la position finale représentée sur la figure 6, dans laquelle au moins certains des bossages 62 sont engagés en dessous des filets T. On peut également remarquer que le bord inférieur 63 de la jupe 61 vient en contact avec l'épaulement S du réservoir R. L'abaissement de la frette F autour des bossages 62 peut être effectué après l'engagement des bossages 62 en dessous des filets T. Dans la position finale de montage de la figure 6, la frette F peut également venir en contact de l'épaulement S.

La jupe 61 comprend une section haute 611 qui s'étend de la zone extérieure mobile 152 du plateau 15 jusqu'aux bossages 62. La jupe 61 comprend également une section basse de guidage 612 qui forme le bord inférieur 63. Les bossages 62 peuvent être positionnés à cheval sur la jonction entre les sections haute 611 et basse 612. Les bossages 62 peuvent également être positionnés intégralement soit au niveau de la section haute 611 ou de la section basse 612. On peut remarquer que le diamètre interne de la section basse de guidage 612 est supérieur à celui de la section haute 611. Ainsi, cette section basse de guidage 612 permet de faciliter l'engagement initial de la jupe 61 autour du col fileté C.

La figure 7 montre une variante de réalisation pour l'organe de fixation R6. Dans ce mode de réalisation, l'organe de fixation R7 comprend un logement de réception 14 pour la collerette saillante du corps de l'organe de distribution, un plateau 75 qui n'est pas déformable et une jupe 71 pourvue de bossages 62'. Cette version est dépourvue de section basse de guidage s'étendant en dessous des bossages 62'.

Les figures 8a, 8b et 8c montrent différentes formes possibles pour les bossages. Sur la figure 8a, le bossage 62 est celui des figures 4 et 6. Il comprend une rampe supérieure plane rectangulaire 621 qui se raccorde à une rampe plane inférieure rectangulaire 622 au niveau d'un sommet ou apex 623 en forme de ligne. Les flans latéraux 620 sont triangulaires et avantageusement parallèles. Les deux rampes 621 et 622 peuvent présenter des inclinaisons identiques, mais opposées par rapport à la verticale. Toutefois, on peut remarquer que la rampe inférieure 622 est plus longue que la rampe supérieure 621. Par conséquent, la superficie de la rampe inférieure 621 est supérieure à celle de la rampe supérieure 621.

Sur la figure 8b, on voit le bossage 62' de la figure 7. Les flans latéraux 620' sont sensiblement triangulaires, avec un petit décroché dans la partie haute. Les deux flans latéraux 620 sont plans, mais non parallèles l'un par rapport à l'autre, comme on peut le voir sur la figure 7. En effet, les deux flans latéraux 620' sont divergents vers le haut avec un angle d'environ 4° à 6° idéalement, qui peut toutefois être élargi à 20° ou au contraire réduit à 2°. De ce fait, les rampes inclinées 621' et 622' ne sont pas rectangulaires, mais légèrement trapézoïdales. L'apex linéaire 623' est décalé vers le bas, de sorte que la superficie de la rampe supérieure 621' est plus grande que celle de la rampe inférieure 622'.

Sur la figure 8c, le bossage 62" présente des rampes inclinées 621" et 622" de forme incurvée, se rejoignant ainsi au niveau d'un apex plus fortement saillant 623". Les flans latéraux 620" sont quand même sensiblement triangulaires, avec une base linéaire et deux autres côtés incurvés. Les flans latéraux 620" peuvent être parallèles l'un par rapport à l'autre ou contraire divergents comme c'est le cas pour les bossages 62'.

Dans tous les modes de réalisation, les flans latéraux sont sensiblement triangulaires et les deux rampes inclinées opposées se rejoignent au niveau d'un apex commun. Cette configuration particulière pour les bossages permet non seulement d'engager la jupe 61 autour du col fileté par un déplacement translatif axial pur, de retirer la tête de distribution par dévissage, mais surtout de pouvoir revisser facilement la jupe 61 sur le col fileté C. Le plateau déformable permet de créer un contact au niveau de l'épaulement S, ce qui améliore la stabilité de la tête de distribution, mais permet également de répartir les forces entre la jupe 61 et le réservoir R. L'élasticité du plateau déformable permet également de garantir l'étanchéité du distributeur lors du revissage.

On vient de voir que le plateau déformable peut être mis en oeuvre soit sur une bague à visser comprenant une jupe filetée, soit sur une bague à encliqueter ne nécessitant pas de vissage. On vient également de voir que la bague à encliqueter pourvue de bossages peut être associée ou non à un plateau déformable. Il va de soi que le plateau déformable 15 de la bague de fixation R6 peut être remplacé par n'importe quel plateau déformable des figures 3a, 3b, 3c ou 3d.

La jupe 61 de l'organe de fixation R6 est de préférence continue sur toute sa périphérie. Toutefois, elle peut également être fendue de manière à former des pattes séparées par des fentes axiales, comme dans le document de l'art antérieur WO2009/1503051A1.

Grâce à l'invention, on peut positionner la jupe filetée d'un organe de fixation par rapport à un col fileté sur une plage de hauteur axiale étendue, tout en garantissant une compression suffisante du joint de col.

Grâce à l'invention, on dispose d'un organe de fixation avec une jupe à bossages qui peut être encliquetée, dévissée puis à nouveau revissée. La déformation élastique du plateau permet en outre d'ajuster le positionnement de la bague à bossages par rapport au col fileté et de garantir l'étanchéité après revissage.

## Revendications

1. Distributeur de produit fluide comprenant :
- un réservoir de produit fluide (R) pourvu d'un col (C) fileté extérieurement et définissant intérieurement une ouverture (O) communiquant avec l'intérieur du réservoir, le col (C) formant au moins un filet hélicoïdal (T) et un bord supérieur annulaire (C1),
- une tête de distribution (D) montée sur le col (C) du réservoir (R), la tête (D) comprenant un organe de distribution (P), tel qu'une pompe ou une valve, un poussoir (B) pour actionner l'organe de distribution (P) et un organe de fixation (R1 ; R2 ; R3 ; R4 ; R5 ; R6) en prise à la fois avec le col fileté (C) du réservoir (R) et l'organe de distribution (P), l'organe de fixation (R1 ; R2 ; R3 ; R4 ; R5 ; R6) comprenant une jupe (11 ; 61) formant un filetage interne (12 ; 62) qui vient en prise avec le filet (T) du col (C), la jupe (11 ; 61) s'étendant vers le bas à partir de la périphérie externe d'un plateau annulaire (15 ; 25 ; 35 ; 45 ; 55) qui vient en appui sur le bord supérieur annulaire (C1), avec un joint (G) éventuellement interposé, le plateau annulaire (15 ; 25 ; 35 ; 45 ; 55) étant déformable, de sorte que la jupe (11 ; 61) peut se déplacer axialement par rapport au col (C), alors que le plateau annulaire (15 ; 25 ; 35 ; 45 ; 55) est déjà en appui du bord supérieur annulaire (C1),
**caractérisé en ce que** l'organe de fixation (R1 ; R2 ; R3 ; R4 ; R5 ; R6) comprend une frette (F) engagée autour de la jupe (11 ; 61), cette frette (F) venant en contact d'un épaulement (S) du réservoir (R) en jouant sur la déformation du plateau annulaire (15 ; 25 ; 35 ; 45 ; 55), lorsque la jupe (11 ; 61) est engagée autour du col (C) avec un couple de vissage final déterminé, qui assure une bonne étanchéité sans risquer d'endommager la jupe ou le col.

2. Distributeur la revendication 1, dans lequel le seuil de déformabilité élastique du plateau annulaire (15 ; 25 ; 35 ; 45 ; 55) correspond environ au couple de vissage final déterminé, de sorte que le plateau annulaire se déforme dès que le couple de vissage final déterminé est atteint.

3. Distributeur de produit fluide comprenant :
- un réservoir de produit fluide (R) pourvu d'un col (C) fileté extérieurement et définissant intérieurement une ouverture (O) communiquant avec l'intérieur du réservoir, le col (C) formant au moins un filet hélicoïdal (T) et un bord supérieur annulaire (C1),
- une tête de distribution (D) montée sur le col (C) du réservoir (R), la tête (D) comprenant un organe de distribution (P), tel qu'une pompe ou une valve, un poussoir (B) pour actionner l'organe de distribution (P) et un organe de fixation (R1 ; R2 ; R3 ; R4 ; R5 ; R6) en prise à la fois avec le col fileté (C) du réservoir (R) et l'organe de distribution (P), l'organe de fixation (R1 ; R2 ; R3 ; R4 ; R5 ; R6) comprenant une jupe (11 ; 61) formant un filetage interne (12 ; 62) qui vient en prise avec le filet (T) du col (C), la jupe (11 ; 61) s'étendant vers le bas à partir de la périphérie externe d'un plateau annulaire (15 ; 25 ; 35 ; 45 ; 55) qui vient en appui sur le bord supérieur annulaire (C1), avec un joint (G) éventuellement interposé, le plateau annulaire (15 ; 25 ; 35 ; 45 ; 55) étant déformable, de sorte que la jupe (11 ; 61) peut se déplacer axialement par rapport au col (C), alors que le plateau annulaire (15 ; 25 ; 35 ; 45 ; 55) est déjà en appui du bord supérieur annulaire (C1),
**caractérisé en ce que** la jupe (11 ; 61) vient en contact d'un épaulement (S) du réservoir (R) en jouant sur la déformation du plateau annulaire (15 ; 25 ; 35 ; 45 ; 55), lorsqu'elle est engagée autour du col (C) avec un couple de vissage final déterminé, qui assure une bonne étanchéité sans risquer d'endommager la jupe ou le col.

4. Distributeur la revendication 3, dans lequel le seuil de déformabilité élastique du plateau annulaire (15 ; 25 ; 35 ; 45 ; 55) correspond environ au couple de vissage final déterminé, de sorte que le plateau annulaire se déforme dès que le couple de vissage final déterminé est atteint.

5. Distributeur selon l'une quelconque des revendications précédentes, dans lequel le filetage interne de la jupe (61) est formé par plusieurs bossages (62 ; 62' ; 62"), au moins certains de ces bossages (62 ; 62' ; 62") venant en contact appuyé avec le filet (T) du col (C), de manière à se déformer contre le filet (T), la jupe (61) étant dévissable du col (C), puis à nouveau revissée sur le col avec le bord inférieur (63) de la jupe (61) venant en contact direct ou indirect d'un épaulement (S) du réservoir (R) en jouant sur la déformation du plateau annulaire (15), avec un couple de vissage final déterminé, qui assure une bonne étanchéité sans risquer d'endommager la jupe ou le col.

6. Distributeur la revendication 5, dans lequel le seuil de déformabilité élastique du plateau annulaire (15 ; 25 ; 35 ; 45 ; 55) correspond environ au couple de vissage final déterminé, de sorte que le plateau annulaire se déforme dès que le couple de vissage final déterminé est atteint.

7. Distributeur selon l'une quelconque des revendications précédentes, dans lequel le plateau annulaire (15 ; 25 ; 35 ; 45 ; 55) définit une zone de contact annulaire intérieure sensiblement fixe (151 ; 251 ; 351 ; 451 ; 551) qui vient en premier en contact du bord supérieur annulaire (C1) et une zone de raccordement annulaire extérieure mobile (152 ; 252 ; 352 ; 452 ; 552) qui est initialement hors de contact du bord supérieur annulaire (C1) et qui se raccorde à la jupe (11 ; 61), de sorte que cette dernière est déplaçable axialement par rapport au col (C) par déplacement de la zone de raccordement annulaire extérieure mobile (152 ; 252 ; 352 ; 452 ; 552) vers le bord supérieur annulaire (C1).

8. Distributeur selon la revendication 7, dans lequel le plateau annulaire (15 ; 45) est globalement incliné vers l'intérieur et vers le bas.

9. Distributeur selon l'une quelconque des revendications précédentes, dans lequel l'organe de fixation (R1 ; R6) comprend un logement de réception (14) pour l'organe de distribution (P), la jupe (11 ; 61) étant déplaçable par rapport à ce logement de réception (14) par déformation du plateau annulaire (15).

10. Distributeur selon l'une quelconque des revendications précédentes, dans lequel le filetage interne de la jupe (61) est formé par plusieurs bossages (62 ; 62' ; 62"), au moins certains de ces bossages (62 ; 62' ; 62") venant en contact appuyé avec le filet (T) du col (C), de manière à se déformer contre le filet (T).

11. Distributeur selon la revendication 10, dans lequel chaque bossage (62 ; 62' ; 62") comprend deux flancs latéraux sensiblement triangulaires (620 ; 620' ; 620") et deux rampes inclinées opposées (621, 622 ; 621', 622' ; 621", 622") qui se rejoignent au niveau d'un apex (623 ; 623' ; 623") qui pointe radialement vers l'intérieur.

12. Distributeur selon la revendication 10 ou 11, dans lequel la jupe (61) comprend une section haute (611) et une section basse de guidage (612), cette section basse de guidage (612) s'étendant en-dessous des bossages (62).

13. Distributeur selon la revendication 12, dans lequel la section basse de guidage (612) présente un diamètre interne supérieur à celui de la section haute (611).

## Patentansprüche

1. Flüssigproduktspender, Folgendes umfassend:
- einen Flüssigprodukt-Vorratsbehälter (R) mit einem Hals (C) mit Außengewinde und mit einer im Halsinneren ausgebildeten Öffnung (O), die mit dem Inneren des Vorratsbehälters in Verbindung steht, wobei der Hals (C) mindestens ein Schraubengewinde (T) und einen ringförmigen oberen Rand (C1) ausbildet,
- einen auf dem Hals (C) des Vorratsbehälters (R) angebrachten Abgabekopf (D), wobei der Kopf (D) ein Abgabeorgan (P), beispielsweise eine Pumpe oder ein Ventil, einen Druckkopf (B) zum Betätigen des Abgabeorgans (P) und ein Befestigungselement (R1; R2; R3; R4; R5; R6), das sowohl mit dem Gewindehals (C) des Vorratsbehälters (R) als auch mit dem Abgabeorgan (P) in Eingriff steht, umfasst, wobei das Befestigungselement (R1; R2; R3; R4; R5; R6) eine Schürze (11; 61) umfasst, die ein Innengewinde (12; 61) ausbildet, das mit dem am Hals (C) ausgebildeten Gewinde (T) in Eingriff geht, wobei sich die Schürze (11; 61) vom Außenumfang einer Ringplatte (15; 25; 35; 45; 55) weg, die an dem ringförmigen oberen Rand (C1) aufliegt, nach unten erstreckt, wobei gegebenenfalls eine Dichtung (G) zwischengefügt ist, wobei die Ringplatte (15; 25; 35; 45; 55) derart verformbar ist, dass eine axiale Bewegung der Schürze (11; 61) in Bezug auf den Hals (C) möglich ist, während die Ringplatte (15; 25; 35; 45; 55) bereits an dem oberen ringförmigen Rand (C1) aufliegt,
**dadurch gekennzeichnet, dass** das Befestigungselement (R1; R2; R3; R4; R5; R6) einen Mantelring (F) umfasst, der um die Schürze (11; 61) herum in Eingriff steht, wobei dieser Mantelring (F) über die Verformung der Ringplatte (15; 25; 35; 45; 55) mit einer Schulter (S) des Vorratsbehälters (R) in Kontakt kommt, wenn die Schürze (11; 61) mit einem bestimmten Enddrehmoment, das eine gute Abdichtung ohne die Gefahr einer Beschädigung der Schürze oder des Halses gewährleistet, um den Hals (C) herum aufgeschraubt wird.

2. Spender nach Anspruch 1, bei dem die Schwelle der elastischen Verformbarkeit der Ringplatte (15; 25; 35; 45; 55) in etwa dem bestimmten Enddrehmoment entspricht, sodass bei Erreichen des bestimmten Enddrehmoments eine Verformung der Ringplatte erfolgt.

3. Flüssigproduktspender, Folgendes umfassend:
- einen Flüssigprodukt-Vorratsbehälter (R) mit einem Hals (C) mit Außengewinde und mit einer im Halsinneren ausgebildeten Öffnung (O), die mit dem Inneren des Vorratsbehälters in Verbindung steht, wobei der Hals (C) mindestens ein Schraubengewinde (T) und einen ringförmigen oberen Rand (C1) ausbildet,
- einen auf dem Hals (C) des Vorratsbehälters (R) angebrachten Abgabekopf (D), wobei der Abgabekopf (D) ein Abgabeorgan (P), beispielsweise eine Pumpe oder ein Ventil, einen Druckkopf (B) zum Betätigen des Abgabeorgans (P) und ein Befestigungselement (R1; R2; R3; R4; R5; R6), das sowohl mit dem Gewindehals (C) des Vorratsbehälters (R) als auch mit dem Abgabeorgan (P) in Eingriff steht, umfasst, wobei das Befestigungselement (R1; R2; R3; R4; R5; R6) eine Schürze (11; 61) umfasst, die ein Innengewinde (12; 61) ausbildet, das in das Gewinde (T) des Halses (C) eingreift, wobei sich die Schürze (11; 61) vom Außenumfang einer Ringplatte (15; 25; 35; 45; 55), die an dem der ringförmigen oberen Rand (C1) aufliegt, nach unten erstreckt, wobei gegebenenfalls eine Dichtung (G) zwischengefügt ist, wobei die Ringplatte (15; 25; 35; 45; 55) derart verformbar ist, dass eine axiale Bewegung der Schürze (11; 61) in Bezug auf den Hals (C) möglich ist, während die Ringplatte (15; 25; 35; 45; 55) bereits an dem oberen ringförmigen Rand (C1) aufliegt,
**dadurch gekennzeichnet, dass** die Schürze (11; 61) über die Verformung der Ringplatte (15; 25; 35; 45; 55) mit einer Schulter (S) des Vorratsbehälters (R) in Kontakt kommt, wenn die Schürze (11; 61) mit einem bestimmten Enddrehmoment, das eine gute Abdichtung ohne die Gefahr einer Beschädigung der Schürze oder des Halses gewährleistet, um den Hals (C) herum aufgeschraubt wird.

4. Spender nach Anspruch 3, bei dem die Schwelle der elastischen Verformbarkeit der Ringplatte (15; 25; 35; 45; 55) in etwa dem bestimmten Endschraubmoment entspricht, sodass bei Erreichen des bestimmten Enddrehmoments eine Verformung der Ringplatte erfolgt.

5. Spender nach einem der vorhergehenden Ansprüche, bei dem das Innengewinde der Schürze (61) durch mehrere Vorsprünge (62; 62'; 62") gebildet wird, wobei zumindest einige dieser Vorsprünge (62; 62'; 62") in abstützenden Kontakt mit dem Gewinde (T) des Halses (C) kommen, sodass sie sich an dem Gewinde (T) verformen, wobei die Schürze (61) vom Hals (C) abschraubbar ist, dann wieder auf den Hals aufgeschraubt wird, wobei der untere Rand (63) der Schürze (61) über die Verformung der Ringplatte (15) in direkten oder indirekten Kontakt mit einer Schulter (S) des Vorratsbehälters (R) kommt, mit einem bestimmten Endschraubmoment, das eine gute Abdichtung ohne die Gefahr einer Beschädigung der Schürze oder des Halses gewährleistet.

6. Spender nach Anspruch 5, bei dem die Schwelle der elastischen Verformbarkeit der Ringplatte (15; 25; 35; 45; 55) in etwa dem bestimmten Endschraubmoment entspricht, sodass bei Erreichen des bestimmten Enddrehmoments eine Verformung der Ringplatte erfolgt.

7. Spender nach einem der vorhergehenden Ansprüche, bei dem die Ringplatte (15; 25; 35; 45; 55) einen im Wesentlichen feststehenden inneren ringförmigen Kontaktbereich (151; 251; 351; 451; 551), der zuerst mit dem oberen ringförmigen Rand (C1) in Kontakt kommt, und einen beweglichen äußeren ringförmigen Verbindungsbereich (152; (252; 352; 452; 552), der anfänglich nicht in Kontakt mit dem oberen ringförmigen Rand (C1) steht und der mit der Schürze (11; 61) verbunden ist, definiert, sodass letztere durch Verschieben des beweglichen äußeren ringförmigen Verbindungsbereichs (152; 252; 352; 452; 552) zum oberen ringförmigen Rand (C1) hin axial in Bezug auf den Hals (C) verschiebbar ist.

8. Spender nach Anspruch 7, bei dem die Ringplatte (15; 45) insgesamt nach innen und unten geneigt ist.

9. Spender nach einem der vorhergehenden Ansprüche, bei dem das Befestigungselement (R1; R6) eine Aufnahme (14) für das Abgabeorgan (P) umfasst, wobei die Schürze (11; 61) durch Verformung der Ringplatte (15) relativ zu dieser Aufnahme (14) verschiebbar ist.

10. Spender nach einem der vorhergehenden Ansprüche, bei dem das Innengewinde der Schürze (61) durch mehrere Vorsprünge (62; 62'; 62") gebildet wird, wobei zumindest einige dieser Vorsprünge (62; 62'; 62") in abstützenden Kontakt mit dem Gewinde (T) des Halses (C) kommen, sodass sie sich an dem Gewinde (T) verformen.

11. Spender nach Anspruch 10, bei dem jeder Vorsprung (62; 62'; 62") zwei im Wesentlichen dreieckige Seitenflanken (620; 620'; 620") und zwei gegenüberliegende schrägverlaufende Rampen (621, 622; 621', 622'; 621", 622") umfasst, die an einem radial nach innen weisenden Scheitelpunkt (623; 623'; 623") zusammenkommen.

12. Spender nach Anspruch 10 oder 11, bei dem die Schürze (61) einen oberen (611) und einen unteren Führungsabschnitt (612) aufweist, wobei der untere Führungsabschnitt (612) unterhalb der Vorsprünge (62) verläuft.

13. Spender nach Anspruch 12, bei dem der untere Führungsabschnitt (612) einen größeren Innendurchmesser als der obere (611) aufweist.

## Claims

1. A fluid product dispenser comprising:
- a fluid product reservoir (R) provided with an externally threaded neck (C) and that internally defines an opening (O) communicating with the inside of the reservoir, the neck (C) forming at least one helical thread (T) and an annular upper edge (C1),
- a dispensing head (D) mounted on the neck (C) of the reservoir (R), the head (D) comprising a dispensing member (P), such as a pump or a valve, a pushbutton (B) for actuating the dispensing member (P) and an attachment member (R1; R2; R3; R4; R5; R6) engaged both with the threaded neck (C) of the reservoir (R) and the dispensing member (P), the attachment member (R1; R2; R3; R4; R5; R6) comprising a skirt (11; 61) forming an inner thread (12; 62) that engages with the thread (T) of the neck (C), the skirt (11; 61) extending downward from the outer periphery of an annular plate (15; 25; 35; 45; 55) that comes to bear against the annular upper edge (C1), with a gasket (G) that may be interposed, the annular plate (15; 25; 35; 45; 55) being deformable, such that the skirt (11 ; 61) can move axially with respect to the neck (C), while the annular plate (15; 25; 35; 45; 55) is already in support with the annular upper edge (C1),
**characterized in that** the attachment member (R1; R2; R3; R4; R5; R6) comprises a fret (F) engaged around the skirt (11; 61), this fret (F) coming into contact with a shoulder (S) of the reservoir (R) by acting on the deformation of the annular plate (15; 25; 35; 45; 55), when the skirt (11; 61) is engaged around the neck (C) with a determined final screwing torque, which ensures a good sealing without risking damaging the skirt or the neck.

2. The dispenser according to claim 1, wherein the elastic deformability threshold of the annular plate (15; 25; 35; 45; 55) corresponds approximately to the determined final screwing torque, such that the annular plate deforms as soon as the determined final screwing torque is reached.

3. A fluid product dispenser comprising:
- a fluid product reservoir (R) provided with an externally threaded neck (C) and that internally defines an opening (O) communicating with the inside of the reservoir, the neck (C) forming at least one helical thread (T) and an annular upper edge (C1),
- a dispensing head (D) mounted on the neck (C) of the reservoir (R), the head (D) comprising a dispensing member (P), such as a pump or a valve, a pushbutton (B) for actuating the dispensing member (P) and an attachment member (R1; R2; R3; R4; R5; R6) engaged both with the threaded neck (C) of the reservoir (R) and the dispensing member (P), the attachment member (R1; R2; R3; R4; R5; R6) comprising a skirt (11; 61) forming an inner thread (12; 62) that engages with the thread (T) of the neck (C), the skirt (11; 61) extending downward from the outer periphery of an annular plate (15; 25; 35; 45; 55) that comes to bear against the annular upper edge (C1), with a gasket (G) that may be interposed, the annular plate (15; 25; 35; 45; 55) being deformable, such that the skirt (11 ; 61) can move axially with respect to the neck (C), while the annular plate (15; 25; 35; 45; 55) is already in support with the annular upper edge (C1),
**characterized in that** the skirt (11; 61) comes into contact with a shoulder (S) of the reservoir (R) by acting on the deformation of the annular plate (15; 25; 35; 45; 55), when it is engaged around the neck (C) with a determined final screwing torque, which ensures a good sealing without risking damaging the skirt or the neck.

4. The dispenser according to claim 3, wherein the elastic deformability threshold of the annular plate (15; 25; 35; 45; 55) corresponds approximately to the determined final screwing torque, such that the annular plate deforms as soon as the determined final screwing torque is reached.

5. The dispenser according to any one of the preceding claims, wherein the inner thread of the skirt (61) is formed by a plurality of bosses (62; 62'; 62"), at least some of these bosses (62; 62'; 62") coming into abutting contact with the thread (T) of the neck (C), so as to deform against the thread (T), the skirt (61) being unscrewable from the neck (C), then being screwed back onto the neck with the lower edge (63) of the skirt (61) coming into direct or indirect contact with a shoulder (S) of the reservoir (R) by acting on the deformation of the annular plate (15), with a determined final screwing torque, which ensures a good sealing without risking damaging the skirt or the neck.

6. The dispenser according to claim 5, wherein the elastic deformability threshold of the annular plate (15; 25; 35; 45; 55) corresponds approximately to the determined final screwing torque, such that the annular plate deforms as soon as the determined final screwing torque is reached.

7. The dispenser according to any one of the preceding claims, wherein the annular plate (15; 25; 35; 45; 55) defines a substantially stationary inner annular contact zone (151; 251; 351; 451; 551) that first comes into contact with the annular upper edge (C1) and a movable outer annular connection zone (152; 252; 352; 452; 552) that is initially out of contact with the annular upper edge (C1) and that connects to the skirt (11; 61), such that the skirt (11; 61) is axially movable with respect to the neck (C) by movement of the movable outer annular connection zone (152; 252; 352; 452; 552) towards the annular upper edge (C1).

8. The dispenser according to claim 7, wherein the annular plate (15; 45) is generally inwardly and downwardly inclined.

9. The dispenser according to any one of the preceding claims, wherein the attachment member (R1; R6) comprises a receiving housing (14) for the dispensing member (P), the skirt (11; 61) being movable with respect to this receiving housing (14) by deformation of the annular plate (15).

10. The dispenser according to any one of the preceding claims, wherein the inner thread of the skirt (61) is formed by several bosses (62; 62'; 62"), at least some of these bosses (62; 62'; 62") coming into abutting contact with the thread (T) of the neck (C) so as to deform against the thread (T).

11. The dispenser according to claim 10, wherein each boss (62; 62'; 62") comprises two substantially triangular lateral flanks (620; 620'; 620") and two opposite inclined ramps (621, 622; 621', 622'; 621", 622") that meet at an apex (623; 623'; 623") that faces radially inwards.

12. The dispenser according to claim 10 or 11, wherein the skirt (61) comprises an upper section (611) and a lower guide section (612), this lower guide section (612) extending below the bosses (62).

13. The dispenser according to claim 12, wherein the lower guide section (612) has an inner diameter greater than that of the upper section (611).
